# EUROPÄISCHE PATENTSCHRIFT

(11) **EP 1 721 804 B1**
(45) Veröffentlichungstag und Bekanntmachung des Hinweises auf die Patenterteilung: **01.08.2007**
(21) Anmeldenummer: 06009712.8
(22) Anmeldetag: 11.05.2006
(51) Int. Cl.: B61K 5/04

(54) **Unterflur-Schienenfahrzeug-Hebeanlage**
Underfloor device for lifting railway vehicles
Dispositif en fosse pour le levage de véhicules ferroviaire

(30) Priorität: 14.05.2005 DE 102005022478
(43) Veröffentlichungstag der Anmeldung: 15.11.2006
(73) Patentinhaber: Windhoff Bahn- und Anlagentechnik GmbH, 48431 Rheine (DE)
(72) Erfinder: Engbers, Martin, 48607 Ochtrup (DE); Rauss, Stefan, 48432 Rheine (DE)
(74) Vertreter: Habbel, Ludwig

(56) Entgegenhaltungen:
- DE-C1- 19 838 483
- US-A- 1 848 696
- US-A- 2 652 783

## Beschreibung

Die Erfindung betrifft eine Unterflur-Schienenfahrzeug-Hebeanlage eines Bahnbetriebswerks, die dazu dient, Zugteile zu Wartungszwecken über das Flurniveau anzuheben.

Aus der DE 198 38 483 C1 und der DE 44 05 279 C1 sind derartige Hebeanlagen bekannt. Ein auf Flurniveau verlaufendes Gleis weist Gleisbrücken auf, die vom übrigen Gleis entriegelt werden können und anschließend mittels der Unterflur-Hebeanlage angehoben werden können.

Dabei sind beispielsweise die Gleisbrücken in Anpassung an einen bestimmten Schienenfahrzeugtyp, wie z. B. an eine bestimmte Lokomotive, Triebwagen oder Anhänger, oder in Anpassung an einen gesamten, aus mehreren Schienenfahrzeugen bestehenden Zug, derart innerhalb des Gleises angeordnet, dass die Achsen eines Schienenfahrzeugs jeweils über den Gleisbrücken angeordnet sind, die Laufräder des Schienenfahrzeugs also auf den Gleisbrücken aufstehen, so dass durch das Anheben der Gleisbrücken ein komplettes Schienenfahrzeug oder sogar gegebenenfalls ein kompletter Zug angehoben werden kann und nun von unten zu Wartungszwecken zugänglich ist.

Selbst wenn nicht ein komplettes Schienenfahrzeug angehoben werden soll, sondern nur einzelne Zugteile - wie Radsätze oder Drehgestelle - demontiert und zu diesem Zweck unter das Gleisniveau abgesenkt werden sollen, müssen sie zunächst angehoben werden, also in ihre Federungen gedrückt werden, um sie von dem betreffenden Schienenfahrzeug lösen zu können. Auf die Unterflur-Hebeanlage des Bahnbetriebswerks wirken daher stets erhebliche Gewichtsbelastungen ein, die höher sind als z. B. bei Automobilhebebühnen in Autowerkstätten.

Die AT-PS 293 753 zeigt einen Rollenprüfstand für Schienenfahrzeuge, bei dem eine Gleisbrücke angehoben werden kann.

Bei den vorgenannten Unterflur-Hebeanlagen ist nachteilig, dass diese einen erheblichen konstruktiven und wirtschaftlichen Aufwand erfordern.

Die DE-PA 1 056 156 zeigt eine ortsveränderliche Hebebühne mit einer Gleisbrücke und mit in einer Grube angeordnetem Hubzylinder. Die Gleisbrücke wird nur temporär montiert und dient dazu, die ortsveränderliche Hebebühne über die Grube hinweg verfahren zu können, wenn ein Ortswechsel der Hebebühne erfolgen soll.

Aus der US 1 600 597 und der US 3 837 434 sind Hebeanlagen für Automobile bekannt. Gleisbrücken sind dabei jeweils nicht vorgesehen.

Aus der US 2 556 652 ist eine Unterflur-Hebeanlage für Antriebsräder oder Antriebseinheiten von Schienenfahrzeugen bekannt. Gleisbrücken anzuheben, ist dabei nicht vorgesehen.

Der Erfindung liegt die Aufgabe zugrunde, eine Unterflur-Schienenfahrzeug-Hebeanlage zu schaffen, die möglichst preisgünstig herstellbar und zum Anheben größerer Lasten wie z. B. Zugteilen geeignet ist.

Diese Aufgabe wird durch eine Unterflur-Schienenfahrzeug-Hebeanlage mit den Merkmalen des Anspruchs 1 gelöst.

Die Erfindung schlägt mit anderen Worten vor, statt der an sich üblichen, mehreren getrennten Hubeinrichtungen, die z. B. an den vier Ecken von zwei parallelen Gleisbrücken vorgesehen sein können, wobei jeweils zwei Hubeinrichtungen eine Gleisbücke anheben, lediglich eine einzige zentrale Hubeinrichtung zu verwenden, die mittig zwischen den beiden Gleisbrücken angeordnet ist. Tragarme erstrecken sich von der Hubeinrichtung unter die Gleisbrücken und ermöglichen es, bei der Höhenverstellung der Hubeinrichtung die Gleisbrücken anzuheben oder abzusenken.

Angesichts der hohen Gewichte, die mittels Unterflur-Hebeanlagen angehoben werden, ist eine besonders zuverlässige Abstützung der Gleisbrücken im angehobenen Zustand unabdingbar. Der vorliegende Vorschlag geht von der überraschenden Überlegung aus, dass hierzu nicht notwendigerweise die zunächst einleuchtende Abstützung an allen vier Ecken einer Unterflur-Hebeanlage mit Hilfe von an diesen vier Ecken positionierten vier einzelnen Hubeinrichtungen erforderlich ist, oder die Unterstützung jeder der beiden Gleisbrücken mit jeweils mehreren Hubeinrichtungen, sondern dass vielmehr auch zur Handhabung der typischen, hohen Gewichte eine zentrale Hubeinrichtung ausreichend sein kann. Da die Unterflur-Hebeanlagen stets an einen bestimmten Zugtyp und damit an bestimmte Wagentypen angepasst sind, kann die Anordnung der Unterflur-Hebeanlagen im Boden eines Bahnbetriebswerks bzw. einer entsprechenden Werkstatt so konzipiert werden, dass eine mittige Belastung der Unterflur-Hebeanlage erfolgt, so dass keine unzulässigen Kippmomente auf die zentrale Hubeinrichtung der Unterflur-Hebe-anlage einwirken und so dass aus diesem Grunde die Abstützung an sämtlichen vier Eckpunkten einer derartigen Unterflur-Hebeanlage nicht erforderlich ist. Die durch diese überraschende Erkenntnis mögliche Einsparung von Material ist erheblich, insbesondere unter Berücksichtigung der Überlegung, dass bei der Einrichtung einer Werkstatt bzw. eines Bahnbetriebswerkes mehrere derartiger Unterflur-Hebeanlagen zur Wartung eines Zuges verbaut werden und sich insofern das Einsparungspotenzial einer einzigen Unterflur-Hebeanlage dementsprechend multipliziert.

Vorteilhaft kann die Hubeinrichtung ein Hubelement aufweisen, welches als Spindel mit zugehöriger Hubmutter ausgestaltet ist, so dass im Vergleich zu hydraulischen oder pneumatischen Systemen eine zuverlässige Leckagefreiheit sichergestellt werden kann. Zudem kann mittels einer solchen Spindel eine selbstsichernde bzw. selbsthaltende Ausgestaltung des Hubelementes verwirklicht werden: Sollte der Antrieb für das Hubelement ausfallen, sinkt nicht etwa die Gleisbrücke unter der Last des Zugteils nach unten ab, sondern bleibt vielmehr aufgrund einer selbsthemmenden Ausgestaltung der Spindel in der momentanen Höhe stehen. Schließlich handelt es sich bei den Hubspindeln bzw. Hubmuttern um preisgünstige Maschinenelemente, die zudem mit vergleichsweise geringen Antriebskräften bedient werden können, so dass insgesamt eine besonders preisgünstige Ausgestaltung der Anlage ermöglicht wird.

Vorteilhaft kann vorgesehen sein, dass ein Hubwagen mit der Hubmutter verbunden ist und mit dieser gemeinsam auf und ab beweglich ist in Abhängigkeit von der Drehung der Spindel. Der Hubwagen seinerseits trägt die Tragelemente, welche sich unter die Gleisbrücke erstrecken und diese anheben.

Vorteilhaft kann vorgesehen sein, dass die Gleisbrücke, in Schienenlängsrichtung gesehen, aus einem festen und einem in der Höhe verfahrbaren Teil ausgeführt ist. Der feste Teil besteht aus einem auf die feste Abdeckung aufgeschweißten Schienenstrang. Die feste Abdeckung ist gegen das Fundament abgestützt und kann so die in Gleislängsrichtung auf den Schienenstrang wirkenden Beschleunigungs- und Bremskräfte übertragen. Die in der Höhe verfahrbare Gleisbrücke befindet sich in der abgesenkten Stellung unterhalb der festen Gleisbrücke und übernimmt die Last nach einer geringen Hubbewegung.

Vorteilhaft kann vorgesehen sein, dass die in der Höhe verfahrbare Gleisbrücke als Kragarm ausgeführt ist. Durch diese Eigenschaft und dadurch, dass die feste Abdeckung mit durchgehendem Schienenstrang ausgeführt ist, können z.B. auszutauschende Drehgestelle oder Radsätze in Schienenlängsrichtung unterhalb der angehoben Last (z. B. Schienenfahrzeug) bewegt werden.

Vorteilhaft kann vorgesehen sein, dass die Tragsäule der zentralen Hubeinrichtung fest mit der festen Abdeckung verbunden ist, damit alle horizontal auf die Hubeinrichtung wirkenden Kräfte auf das Fundament übertragen werden.

Vorteilhaft kann vorgesehen sein, dass die durch das Anheben der Gleisbrücke in der Grubenabdeckung entstehende Öffnung durch eine nachfahrende, über eine oder mehrere Federelemente abgestützte, Abdeckung automatisch geschlossen wird.

Vorteilhaft kann vorgesehen sein, dass die Federelemente der nachfahrenden Abdeckung als Gasdruckfeder ausgebildet sind.

Vorteilhaft kann vorgesehen sein, dass die nachfahrende Abdeckung in Abhängigkeit der Hubhöhe durch die feste Abdeckung bzw. durch die in der Höhe verfahrbare Gleisbrücke in horizontaler Richtung geführt wird. Dadurch kann auf zusätzliche Gleitelemente zur Führung der nachfahrenden Abdeckung verzichtet werden.

Vorteilhaft kann vorgesehen sein, dass der Hubwagen gegen Kippbewegungen abgestützt geführt ist. Insbesondere aufgrund der hohen anzuhebenden Gewichtslasten wird so ein sicherer Betrieb der Hebeanlage gewährleistet. Dabei erfolgt die Abstützung mittels Führungsrollen, so dass die Hebeanlage leichtgängig ist, also mit vergleichsweise geringer Antriebsleitung, bezogen auf die anzuhebenden Gewichte, betrieben werden kann. Zudem sind Verkantungen ausgeschlossen, wie sie ansonsten in ungünstigen Fällen bei Führungselementen nicht auszuschließen wären, welche als Gleitelemente statt als Rollen ausgestaltet sind.

Vorteilhaft kann vorgesehen sein, dass sich der Hubwagen über die erwähnten Führungsrollen gegen die Tragsäule abstützt. Obwohl die wirksamen Hebellängen der Führungselemente bei dieser Abstützung vergleichsweise klein sind, hat sich doch in Versuchen eine ausreichende, sehr stabile Abstützung des Hubwagens herausgestellt. So wird erzielt, dass die beweglichen Bauteile der Hebeanlage kompakt zusammengefasst sein können, was bei der Herstellung der Hebeanlage vorteilhaft ist.

Ein Ausführungsbeispiel einer vorschlagsgemäßen Unterflur-Hebeanlage wird anhand der rein schematischen Darstellungen nachfolgend näher erläutert. Dabei zeigt
- Fig. 1: einen Längsschnitt durch die Unterflur-Hebeanlage,
- Fig. 2: einen Horizontalschnitt mit Blickrichtung nach unten durch die Unterflur-Hebeanlage von Fig. 1, und
- Fig. 3: einen Querschnitt durch die Unterflur-Hebeanlage von Fig. 1 und 2.

In den Zeichnungen ist mit 1 jeweils allgemein eine Unterflur-Hebeanlage bezeichnet, die im Boden versenkt angeordnet ist. Innerhalb einer Grube 2 ist eine Tragsäule 3 angeordnet, die fest im Boden der Grube 2 verankert ist und einen elektrischen Antriebsmotor 4 trägt, der über ein angeflanschtes Getriebe 5 eine hängend gelagerte Spindel 6 in Drehung versetzt. Auf der Spindel 6 sind zwei Hubmuttern, als erste Hubmutter 7 sowie als Sicherungsmutter, drehfest gelagert, so dass bei einer Drehbewegung der Spindel 6 die Hubmutter 7 auf und ab läuft.

Die Hubmutter ist fest mit einem Hubwagen 8 verbunden, wobei dieser Hubwagen 8 ein Tragelement 9 mit Tragarmen 10 trägt, wobei die Tragarme 10 unterhalb einer Gleisbrücke 11 angeordnet sind. Die Gleisbrücke 11 kann aus ihrer abgesenkten, in durchgezogenen Linien dargestellten und auf Flurniveau befindlichen Stellung in eine Wartungsstellung angehoben werden, die in Fig. 1 in gestrichelten Linien dargestellt ist.

In Fig. 1 sind unterschiedliche Kreise oberhalb der abgesenkt dargestellten Gleisbrücke 11 strichpunktiert angedeutet. Diese Kreise stellen die Position von Rädern unterschiedlicher Eisenbahnwagen dar, wobei jeweils die Position des Eisenbahnwagens auf der Gleisbrücke 11 in Abhängigkeit von der Ausgestaltung des Eisenbahnwagens so gewählt ist, dass die Unterflur-Hebeanlage 1 keinen unzulässigen Kippmomenten ausgesetzt ist, so dass eine zuverlässige Anlagensicherheit gewährleistet werden kann. Die dazu erforderliche hochgenaue Positionierung der Eisenbahnwagen über dem Gleis ist nicht nur durch optische Kontrolle durch das Werkstattpersonal, sondern auch durch zusätzliche Sensoren problemlos sicherzustellen.

Insbesondere, wenn entsprechende Positions-Erfassungs-Sensoren verwendet werden, kann vorgesehen sein, dass die Unterflur-Hebeanlage 1 nur dann in Betrieb gesetzt werden kann, also beispielsweise nur dann angehoben werden kann, wenn die Positions-Erfassungs-Sensoren die korrekte Positionierung des Eisenbahnwagens auf der Gleisbrücke 11 signalisieren. Eine Steuereinheit der Unterflur-Hebeanlage 1 kann dementsprechend ausgestaltet sein und mit Anschlüssen für die Signale der Sensoren versehen sein.

Der Hubwagen 8 ist so geführt, dass er gegen Kippbewegungen abgestützt ist, welche durch exzentrisch auf die Gleisbrücken 11 einwirkende Kräfte auftreten können. Die Abstützung erfolgt mittels Führungsrollen 12, die in allen drei Darstellungen ersichtlich sind, sowie mittels ergänzender sogenannter Gleitsteine 14 aus Kunststoff, die insbesondere aus Fig. 2 ersichtlich sind. Dabei stützt sich der Hubwagen 8 gegen die Tragsäule 3 ab.

## Patentansprüche

1. Unterflur-Schienenfahrzeug-Hebeanlage (1), mit in einem Gleis vorgesehenen Gleisbrücken (11), und mit einer Hubeinrichtung, welche auf und ab verfahrbare Tragelemente aufweist, die unterhalb der Gleisbrücken (11) angeordnet sind, derart, dass die Gleisbrücken (11) einschließlich eines darauf befindlichen Zugteils anhebbar sind, **dadurch gekennzeichnet, dass**
die Hubeinrichtung ein einziges, zentrales Hubelement aufweist, von dem aus sich ein mit Stützen ausgestattetes Hubgerüst unter zwei parallel nebeneinander angeordnete Gleisbrücken (11) erstreckt.

2. Unterflur-Schienenfahrzeug-Hebeanlage nach Anspruch 1, **dadurch gekennzeichnet, dass** das Hubelement als Spindel (6) mit zugehöriger Hubmutter (7) ausgestaltet ist.

3. Unterflur-Schienenfahrzeug-Hebeanlage nach Anspruch 2, **dadurch gekennzeichnet, dass** ein Hubwagen (8) mit der Hubmutter (7) verbunden und entlang der Spindel (6) höhenbeweglich ist, wobei der Hubwagen (8) das Hubgerüst trägt.

4. Unterflur-Schienenfahrzeug-Hebeanlage nach einem der vorhergehenden Ansprüche, **dadurch gekennzeichnet, dass** die Gleisbrücken (11), in Schienenlängsrichtung gesehen, jeweils einen festen und einen in der Höhe verfahrbaren Teil aufweisen.

5. Unterflur-Schienenfahrzeug-Hebeanlage nach Anspruch 4, **dadurch gekennzeichnet, dass** der in der Höhe verfahrbare Teil der Gleisbrücke (11) als Kragarm ausgeführt ist.

6. Unterflur-Schienenfahrzeug-Hebeanlage nach Anspruch 4, **dadurch gekennzeichnet, dass** die zentrale Hubeinrichtung eine Tragsäule (3) aufweist, welche mit dem festen Teil der Gleisbrücke (11) fest verbunden ist.

7. Unterflur-Schienenfahrzeug-Hebeanlage nach einem der vorhergehenden Ansprüche, **dadurch gekennzeichnet, dass** das Hubgerüst in einer abgedeckten Grube (2) angeordnet ist,
und dass eine beim Anheben des Hubgerüstes in der Grubenabdeckung entstehende Öffnung durch eine nachfahrende Abdeckung automatisch geschlossen wird.

8. Unterflur-Schienenfahrzeug-Hebeanlage nach Anspruch 7, **dadurch gekennzeichnet, dass** die Abdeckung über Federelemente abgestützt ist.

9. Unterflur-Schienenfahrzeug-Hebeanlage nach Anspruch 8, **dadurch gekennzeichnet, dass** die Federelemente der nachfahrenden Abdeckung als Gasdruckfeder ausgebildet sind.

10. Unterflur-Schienenfahrzeug-Hebeanlage nach einem der Ansprüch 7 bis 9, **dadurch gekennzeichnet, dass** die nachfahrende Abdeckung in Abhängigkeit von der Hubhöhe durch den festen Teil der Gleisbrücke (11) oder durch den in der Höhe verfahrbaren Teil der Gleisbrücke (11) in horizontaler Richtung geführt ist.

11. Unterflur-Schienenfahrzeug-Hebeanlage nach einem der vorhergehenden Ansprüche, **dadurch gekennzeichnet, dass** der Hubwagen (8) mittels Führungsrollen gegen Kippbewegungen abgestützt geführt ist.

12. Unterflur-Schienenfahrzeug-Hebeanlage nach Anspruch 11, **dadurch gekennzeichnet, dass** sich der Hubwagen (8) über die Führungsrollen gegen die Tragsäule (3) abstützt.

## Claims

1. System (1) mounted below floor level for lifting railway vehicles, having track beams (11) provided with a track and having a lifting arrangement which has support members which are able to be moved up and down and which are arranged below the track beams (11) in such a way that the track beams (11) are able to be lifted together with a train section situated thereon, **characterised in that** the lifting arrangement has a single, central lifting member from which a lifting frame fitted with supports extends below two track beams (11) arranged in parallel next to one another.

2. System mounted below floor level for lifting railway vehicles, according to claim 1, **characterised in that** the lifting member is in the form of a spindle (6) having an associated lifting nut (7).

3. System mounted below floor level for lifting railway vehicles, according to claim 2, **characterised in that** a lifting trolley (8) is connected to the lifting nut (7) and is movable vertically along the spindle (6), the lifting trolley (8) carrying the lifting frame.

4. System mounted below floor level for lifting railway vehicles, according to one of the foregoing claims, **characterised in that**, looking in the longitudinal direction of the rails, the track beams (11) each have a part which is fixed and a part which is moveable vertically.

5. System mounted below floor level for lifting railway vehicles, according to claim 4, **characterised in that** the part of the track beam (11) which is movable vertically is in the form of a cantilever arm.

6. System mounted below floor level for lifting railway vehicles, according to claim 4, **characterised in that** the central lifting arrangement has a supporting column (3) which is solidly connected to the fixed part of the track beam (11).

7. System mounted below floor level for lifting railway vehicles, according to one of the foregoing claims, **characterised in that** the lifting frame is arranged in a covered pit (2) and **in that** an opening which is created in the cover of the pit when the lifting frame is raised is closed automatically by a cover which operates as a follower.

8. System mounted below floor level for lifting railway vehicles, according to claim 7, **characterised in that** the cover is supported by means of resilient members.

9. System mounted below floor level for lifting railway vehicles, according to claim 8, **characterised in that** the resilient members for the cover which operates as a follower are in the form of pneumatic dampers.

10. System mounted below floor level for lifting railway vehicles, according to one of claims 7 to 9, **characterised in that** the cover which operates as a follower is guided in the horizontal direction by the fixed part of the track beam (11) or by the part of the track beam (11) which is movable vertically, as a function of the height of lift.

11. System mounted below floor level for lifting railway vehicles, according to one of the foregoing claims, **characterised in that** the lifting trolley (8) is guided by means of guide rollers in such a way as to be supported against tipping movements.

12. System mounted below floor level for lifting railway vehicles, according to claim 11, **characterised in that** the lifting trolley (8) is supported by means of the guide rollers against the supporting column (3).

## Revendications

1. Dispositif souterrain (1) pour le levage de véhicules ferroviaires, avec des passerelles (11) de voies ferrées prévues dans une voie ferrée, et avec un système de levage, lequel comprend des éléments de support mobiles de haut en bas qui sont disposés au-dessous des passerelles (11) de voies ferrées, de telle sorte que les passerelles (11) de voies ferrées, y compris une partie de train située dessus, peuvent être soulevées, **caractérisé en ce que**
le système de levage comprend un seul élément de levage central, duquel un mât de levage équipé d'appuis s'étend sous deux passerelles (11) de voies ferrées parallèlement juxtaposées.

2. Dispositif souterrain pour le levage de véhicules ferroviaires selon la revendication 1, **caractérisé en ce que** l'élément de levage est conçu comme une broche (6) dotée d'un écrou de levage (7) associé.

3. Dispositif souterrain pour le levage de véhicules ferroviaires selon la revendication 2, **caractérisé en ce qu'**un chariot de levage (8) est relié à l'écrou de levage (7) et est mobile en hauteur le long de la broche (6), le chariot de levage (8) supportant le mât de levage.

4. Dispositif souterrain pour le levage de véhicules ferroviaires selon l'une quelconque des revendications précédentes, **caractérisé en ce que** les passerelles (11) de voies ferrées comprennent, vu dans la direction longitudinale du rail, respectivement une partie fixe et une partie mobile en hauteur.

5. Dispositif souterrain pour le levage de véhicules ferroviaires selon la revendication 4, **caractérisé en ce que** la partie mobile en hauteur de la passerelle (11) de voies ferrées est conçue comme un bras en porte-à-faux.

6. Dispositif souterrain pour le levage de véhicules ferroviaires selon la revendication 4, **caractérisé en ce que** le système de levage central comprend une colonne de support (3), laquelle est reliée solidement à la partie fixe de la passerelle (11) de voies ferrées.

7. Dispositif souterrain pour le levage de véhicules ferroviaires selon l'une quelconque des revendications précédentes, **caractérisé en ce que** le mât de levage est disposé dans une fosse recouverte (2),
et **en ce qu'**une ouverture créée à l'occasion du levage du mât de levage dans le recouvrement de fosse est automatiquement fermée par un recouvrement arrière.

8. Dispositif souterrain pour le levage de véhicules ferroviaires selon la revendication 7, **caractérisé en ce que** le recouvrement est soutenu par des éléments formant ressort.

9. Dispositif souterrain pour le levage de véhicules ferroviaires selon la revendication 8, **caractérisé en ce que** les éléments formant ressort du recouvrement arrière sont conçus comme des amortisseurs à gaz.

10. Dispositif souterrain pour le levage de véhicules ferroviaires selon l'une quelconque des revendications 7 à 9, **caractérisé en ce que** le recouvrement arrière est guidé dans la direction horizontale en fonction de la hauteur de levage à travers la partie fixe de la passerelle (11) de voies ferrées ou à travers la partie mobile en hauteur de la passerelle (11) de voies ferrées.

11. Dispositif souterrain pour le levage de véhicules ferroviaires selon l'une quelconque des revendications précédentes, **caractérisé en ce que** le chariot de levage (8) est guidé de manière soutenue au moyen de galets de guidage contre des déplacements basculants.

12. Dispositif souterrain pour le levage de véhicules ferroviaires selon la revendication 11, **caractérisé en ce que** le chariot de levage (8) est soutenu par les galets de guidage contre la colonne de support (3).
